# FASCICULE DE BREVET EUROPEEN

(11) **EP 0 835 069 B1**
(45) Date de publication et mention de la délivrance du brevet: **17.03.2004**
(21) Numéro de dépôt: 96915920.1
(22) Date de dépôt: 06.06.1996
(51) Int. Cl.: A47C 23/06, A47C 31/12

(54) **DISPOSITIF DE CONFORT ONDULANT POUR MOBILIER AVEC SYSTEME DE SUSPENSION**
NACHGIEBENDE KOMFORTVORRICHTUNG FÜR MÖBEL MIT UNTERSTÜTZUNGSSYSTEM
UNDULATORY MOTION RELAXATION DEVICE FOR FURNITURE WITH A SUSPENSION SYSTEM

(30) Priorité: 06.06.1995 BE 9500497; 07.09.1995 BE 9500742
(43) Date de publication de la demande: 15.04.1998
(73) Titulaire: Delesie, Patrick, 8790 Waregem (BE)
(72) Inventeur: Delesie, Patrick, 8790 Waregem (BE)
(74) Mandataire: Petsis, Christos
(86) Numéro de dépôt international: PCT/BE1996/000055
(87) Numéro de publication internationale: WO 1996/039067

(56) Documents cités:
- BE-A- 781 040
- DE-A- 2 048 593
- DE-A- 3 230 094
- DE-A- 3 305 692
- FR-A- 2 662 063

## Description

### Domaine de l'invention

La présente invention se rapporte à un dispositif mobilier de support corporel, en particulier meuble de siège ou de détente, comprenant des plats de support du corps qui sont chacun constitués d'éléments de support allongés mutuellement couplés et agencés en parallèle et orientés transversalement par rapport à un axe longitudinal du dispositif, un châssis, et des moyens de couplage pour le couplage des plats de support précités au châssis précité.

### Arrière-plan technologique

S'asseoir ou se coucher devrait avoir un effet de détente. Les muscles de la jambe peuvent se détendre car ils ne doivent pas porter de poids dans cette position. En revanche, les muscles du dos pourraient se détendre à condition de ne pas être sollicités lorsque l'utilisateur adopte l'attitude désirée.

Lorsqu'on est assis sur un siège, seule une faible partie du dos se trouve en contact réel avec le dossier du siège. Les muscles du dos sont continuellement tendus afin de maintenir le dos dans la position désirée pour pallier ainsi au manque de support adéquat du dossier du siège.

En revanche, lorsqu'on est assis dans un siège plus moelleux, le coussin prend certes la forme du dos. Cependant, les parties les plus enfoncées du coussin exercent une pression plus élevée sur le dos que les parties moins enfoncées, notamment à hauteur de la région lombaire. De nouveau se pose le même problème que les muscles du dos se trouvent sous tension et l'utilisateur commence à gigoter, et tente de déplacer son plan d'assise toujours davantage vers l'avant en s'enfonçant toujours davantage jusqu'à ce que le dos inférieur se retrouve complètement sans support.

La cause de cette agitation ne réside pas seulement dans le support inégal que le dos reçoit, mais également dans un besoin de mouvement. Il se pose donc clairement un problème de confort pour l'utilisateur.

Etre assis longtemps tout comme se trouver longtemps debout représente une charge corporelle lourde. Le corps a besoin de mouvement pour rester souple.

Un bon dossier et un bon siège devrait donc ainsi adopter la forme du dos et du séant, et procurer ainsi un support uniforme sur toutes les parties du corps exposées. Cette caractéristique devrait être maintenue lorsque l'utilisateur bouge et adopte différentes attitudes.

### Etat de la technique

Des dispositifs de confort du type précité sont déjà connus. Ainsi, les lits existants concernent cependant des systèmes à lattes qui doivent soutenir un matelas ou qui de façon plus générale nécessitent une couche intermédiaire moelleuse. La plupart des systèmes existants à l'exception de celui de Milton Luchenski (Etats-Unis d'Amérique) et de J.M. Reau (France) comporte des lattes qui reposent sur des supports, lesquels se déplacent à va et vient dans un élément de guidage. Les lattes pivotent toutes sur les supports. Le mouvement des supports est seulement uni-dimensionnel.

En outre, dans tous ces systèmes connus, les lattes sont en mouvement mutuellement indépendant. Afin de suivre le mouvement ondulant du corps, lequel présente en quelque sorte une suite de bosses et de creux, les lattes pivotent dans une certaine direction, soit sous la pression du matelas, soit par un matériau élastique avec lequel elles sont reliées. Il en résulte un manque de souplesse pour les meubles existants.

Il existe également des systèmes de suspension à ressorts qui présentent cependant le grave inconvénient d'une grande exposition à l'usure. De plus, dans le cas de ressorts interdépendants agissant directement les uns sur les autres, un dysfonctionnement de l'un d'entre eux peut entraîner un dysfonctionnement du système tout entier.

Il est également connu de BE 781 040 un principe de suspension et d'appui pour sommier de literie. Cependant, les éléments de support allongés correspondant successifs présentent un seul degré de dépendance mutuelle.

### Exposé de l'invention

La présente invention a pour but de remédier aux problèmes précités. A cette fin, l'invention propose un dispositif de confort corporel pour mobilier tel que décrit à la revendication 1. Dans ce dispositif chaque ensemble d'éléments de support allongés précités est suspendu au moyen d'un système de suspension à action multiple. Celui-ci est constitué d'une suspension de premier niveau avec couplage extérieur par paire d'éléments de support allongés mutuellement adjacents au moyen de pièces de suspension intermédiaires primaires d'une part, et d'au moins une suspension de deuxième niveau supplémentaire avec couplage extérieur par paire de pièces intermédiaires précitées qui sont mutuellement adjacentes, au moyen de pièces de suspension secondaires supplémentaires. Ces dernières sont reliées directement ou indirectement au châssis, de façon que les éléments de support allongés soient mutuellement mobiles selon deux modes et que ceux-ci puissent être amenés depuis au moins un état non chargé vers un état chargé avec un mouvement ondulatoire superposé de ceux-ci. De façon remarquable suivant l'invention, les éléments allongés de support successifs sont chacun reliés directement l'un à l'autre le long de leurs côtés longitudinaux par des moyens de liaison appropriés. Ainsi, grâce au dispositif de confort suivant l'invention, on obtient une surface de plat de support entièrement continue favorisant ainsi le confort de l'utilisateur. En outre on obtient que le plat de support du dispositif adopte la forme du corps lorsqu'il entre en contact avec celui-ci, et plus précisément lorsque l'utilisateur prend position sur ou contre le plat de support précité. Le plat de support suit en continu le mouvement du corps et une excellente répartition de la pression sur le corps est obtenue. De plus, le mouvement des pièces intermédiaires de suspension est à considérer en deux modes en ce sens qu'une superposition de mouvements ondulatoires sur différents niveaux est réalisée, de sorte que les éléments de support effectuent un mouvement ondulatoire de superposition lequel s'adapte avec précision à celui du corps.

Plus particulièrement, les moyens de liaison directe précités sont formés par des liaison d'articulation du type charnière. Ces moyens conviennent particulièrement bien aux systèmes de suspension mis en oeuvre dans le dispositif suivant l'invention augmentant ainsi encore davantage le confort de l'utilisateur. Selon un mode de réalisation également avantageux de l'invention, il en va de même pour les pièces intermédiaires de suspension constituant le système de suspension.

Dans un mode de réalisation particulièrement avantageux de l'invention, l'agencement à chevauchement, qui est préféré pour les pièces intermédiaires de suspension par rapport aux paires correspondantes d'éléments allongés de support, est réalisé dans un plan sensiblement commun aux éléments allongés précités d'une part et à la pièce intermédiaire primaire correspondante d'autre part. L'agencement tous azimuts en un seul plan présente en outre un avantage considérable dans le cas des sièges dans la mesure où on passe d'un équilibre de type labile à un équilibre de type neutre.

Dans un mode de réalisation préféré de l'invention, chaque plat de support est constitué d'éléments allongés, lesquels sont mutuellement hiérarchisés par ensemble fonctionnel en éléments de niveau 1 à N dans lequel les éléments allongés de premier niveau ont comme fonction unique celle de support du corps, les éléments des autres niveaux possédant essentiellement une fonction de liaison, notamment par articulation, et de suspension. L'agencement de liaison entre éléments allongés appartenant à des niveaux différents mais successifs est respectivement réalisé par une liaison à chevauchement de deux éléments allongés mutuellement adjacents au moyen d'un élément de liaison appartenant à un niveau hiérarchique immédiatement supérieur. Deux éléments allongés dudit niveau immédiatement supérieur sont à leur tour reliés à chevauchement par un autre élément allongé de liaison appartenant à un niveau hiérarchique encore supérieur par rapport à ce dernier. Cet agencement de liaison est effectué jusqu'à ce que le dernier niveau supérieur ne comporte plus qu'un seul élément allongé, lequel est finalement suspendu au châssis, le cas échéant au moyen d'un élément de châssis auxiliaire dans lequel la liaison entre éléments appartenant à des niveaux hiérarchiques différents mais successifs est réalisée par une liaison d'articulation. Grâce à la structure hiérarchisée de l'ensemble des éléments, qu'ils soient de support proprement dit ou de suspension, on obtient une parfaite coordination de l'ensemble du système avec en outre, une superposition efficace et interdépendante des éléments de niveaux différents simulant la superposition d'ondes d'ordre différent.

Dans un mode de réalisation plus particulièrement avantageux de l'invention, les éléments de liaison sont allongés et agencés transversalement par rapport aux éléments allongés de support et dans sensiblement le même plan que ces derniers, et latéralement par rapport à ceux-ci,de façon à pouvoir servir, eux aussi, d'éléments de support, mais latéral. Cette particularité pourrait s'avérer particulièrement utile dans le cas d'un siège. En effet, cet agencement d'éléments de liaison latéraux du même type que les éléments de support en forme de lattes selon un mode préféré de l'invention, ceux-ci pourraient servir notamment d'accoudoirs. Dans un mode de réalisation plus particulier de l'invention, le gabarit de lattes va en se rétrécissant d'un bout à l'autre. Cette variation de gabarit toutes lattes confondues peut être très avantageusement mise à profit pour tenir compte de la structure du corps, les parties d'extrémités rétrécies de chaque plat de support étant agencées de façon à correspondre aux extrémités respectives du corps.

Dans un mode de réalisation très avantageux de l'invention, tant les éléments de support que les éléments de liaison ou pièces intermédiaires de chaque niveau hiérarchique précité sont d'allure sensiblement homogène. Ceci permet d'obtenir une optimisation de surface utile de confort pour l'utilisateur tout en assurant un encombrement minimal grâce à l'absence d'éléments dans des plans d'agencement additionnels.

Dans un mode de réalisation extrêmement avantageux selon l'invention, tous les moyens d'articulation précités, tant ceux qui articulent les pièces intermédiaires précitées entre elles que ceux qui relient ces dernières aux éléments allongés de support précités, sont constitués par des axes tous orientés suivant la direction de l'axe longitudinal de l'élément allongé de support. Cela permet une orientation par pivotement sur leur axe longitudinal des éléments allongés du support en cas de sollicitation de ceux-ci par la charge corporelle d'un utilisateur. On obtient ainsi une structure qui, bien qu'étant d'une très grande simplicité, offre néanmoins tous les avantages d'un dispositif de suspension hiérarchisé avec superposition de mouvements ondulatoires par niveau hiérarchique.

Dans un mode de réalisation alternatif de l'invention, les moyens de liaison directe précités sont formés par un élément souple. D'autres particularités et avantages de ce mode alternatif sont définis dans les sous-revendications correspondantes.

D'autres avantages et particularités de la présente invention en général seront décrits ci-après à l'aide de la description de quelques modes de réalisation exemplaires du dispositif de confort selon l'invention illustrés à l'aide des dessins annexés.

### Brève description des figures

Les figures 1 et 2 représentent une vue partielle en plan et respectivement en coupe d'une première variante d'exécution d'un dispositif de confort selon l'invention.
Les figures 3 et 4, respectivement 5 et 6; 7 et 8 illustrent d'autres vues partielles analogues d'autres variantes d'exécution du dispositif de confort selon l'invention.
La figure 9 représente une vue en perspective d'une autre variante d'exécution encore du dispositif selon l'invention.
Les figures 10 à 15 représentent des particularités de la variante d'exécution illustrées sur la figure 9 en agencement et en fonctionnement.
La figure 16 représente une vue analogue à la figure 10 d'une autre variante d'exécution selon l'invention.
Les figures 17 à 21 représentent une vue de détail d'un mode d'exécution d'une partie du dispositif de confort selon l'invention.
Les figures 22 à 28 représentent des vues schématiques de variantes d'exécution du dispositif selon l'invention.
Les figures 29 à 33 représentent une autre catégorie de dispositif de confort selon l'invention.
La figure 34 représente une autre catégorie encore de dispositif de confort mais qui ne fait pas partie l'invention.
Les figures 35 à 38 montrent la répartition de la pression.
Les figures 39 à 44 représentent une autre variante d'exécution.

### Description de l'invention

De façon générale, la présente invention se rapporte à des dispositifs de confort de tous types tels que fauteuils, lits, et autres applications, dans lesquelles un interface de confort faisant office de tampon entre une partie du corps humain et un élément extérieur pouvant constituer lui-même la charge ou au contraire dans lequel c'est le corps qui constitue la charge. Cependant dans les exemples décrits ci-après, la description sera davantage orientée sur les fauteuils, pour des raisons de commodité et de clarté.

Le siège illustré sur la figure 1 comporte un dossier 11 et une assise non représentée. Chacun de ces éléments constituent un plat de support 11, 12 comme illustré sur la figure 9. Chaque plat de support 11, 12 comporte une série de lattes 3 mutuellement parallèles et agencées horizontalement, lesquelles sont, de préférence, liées ensemble par une liaison d'articulation 20. Toutes les lattes sont reliées à un point d'articulation central 24 par un système à levier 31, 32, 33. Les lattes 3 sont directement reliées entre elles par des charnières 20. Les lattes ne doivent pas avoir toutes la même forme. Elles peuvent être flexibles et peuvent être réalisées en bois ou même en une autre matière, le cas échéant en étant recouvert d'un matériau moelleux ou décoratif. Celles-ci 3 peuvent cependant parfaitement servir d'éléments de support direct pour le corps.

Dans le mode exemplaire préféré de base cependant, le dossier est constitué entièrement de lattes comme visible sur la figure 1. On y distingue l'agencement des lattes de support 3 mutuellement parallèles et horizontales. En revanche, les éléments de liaison précités 31, 32, 33 sont constitués également par des lattes mais agencées quant à elles transversalement par rapport aux lattes de support 3 comme visible sur la figure 1.

Les lattes de support 3 sont mutuellement reliées de façon directe par des moyens de liaison directe 120 et de façon indirecte par les lattes de suspension, 31, 32, 33. Les moyens de liaison directe 120 sont avantageusement constitués par des éléments souples du type cordon lesquels traversent de part en part chacune des lattes de support 3 sur toute la hauteur du dossier 11 et sensiblement parallèlement à l'axe longitudinal de celui-ci. Les moyens de liaison indirecte sont constitués par une liaison d'articulation 21, 22, 23, 24. Ils peuvent avantageusement être constitués par des petits axes lorsqu'ils servent de moyens d'articulation entre une paire de lattes 3 et un élément de liaison/suspension 31. Ceux-ci 21, ... sont placés de façon amovible à chaque extrémité des lattes de support 3 dans lesquelles ils viennent se loger d'une part tout en allant également se loger de façon amovible dans l'élément de suspension 31 correspondant d'autre part. Quant aux moyens de liaison 22, 23 prévus pour relier entre eux les différents éléments de suspension 31, 32, 33, ils peuvent avantageusement être formés par des axes du même type que ceux précités, comme visible sur la figure 1 avec un fonctionnement sensiblement identique. On obtient ainsi une structure de dossier 11 qui tout en étant entièrement conçue dans un seul et même plan, n'en bénéficie pas moins des avantages d'un système à suspension multiple grâce à l'agencement des éléments de suspension 31, 32, 33, latéralement et de chaque côté des lattes de support 3. Il est à noter en outre que la structure des lattes de support 3 proprement dite va en se rétrécissant d'un bout à l'autre du dossier 11, ce qui correspond parfaitement à la morphologie du corps humain, qui lui aussi présente deux extrémités, la tête et les pieds, qui vont en se rétrécissant à partir de la zone centrale de celui-ci, bras compris. Les fauteuils sont généralement conçus de façon à présenter d'une part un dossier 11 correspondant sensiblement à la moitié supérieure du corps et d'autre part une assise 12 correspondant sensiblement à la moitié inférieure. Pour obtenir un fauteuil selon l'invention qui soit en harmonie avec cette morphologie du corps, on peut avantageusement agencer le plat de support formant dossier 11 avec sa partie rétrécie de lattes tournée vers le haut et le plat de support formant assise 12 avec sa partie de lattes rétrécies tournées vers le bas, de façon que les zones avec lattes de support plus larges 3 de chacun des plats de support 11, 12, soient mutuellement adjacentes.

Quant aux zones latérales occupées par les lattes de suspension 31, 32, 33, elles peuvent utilement faire office d'accoudoir. Les lattes de suspension 31, 32, 33 ainsi agencées sont en effet parfaitement adaptées à la morphologie allongée des bras. Ainsi, on obtient un gabarit de siège qui est à la fois parfaitement adapté à la morphologie du corps, tout en procurant à ce même corps un effet de suspension multiple grâce à la hiérarchisation des lattes de suspension 31, 32, 33.

En outre, grâce à ce mode exemplaire selon l'invention, on obtient tous ces avantages avec un encombrement tout à fait minimal du siège. Cet encombrement minimal avec épaisseur réduite de chaque plat de support 11, 12, que ce soit le dossier ou l'assise, est obtenu par l'agencement latéral des lattes de liaison 31, 32, 33 contrairement aux systèmes connus nécessitant un encombrement supplémentaire par lequel un espace est occupé par le mécanisme en plus de chaque plat proprement dit. Un autre avantage qui est également obtenu grâce à cet agencement latéral dans un même plan réside dans l'équilibre neutre ainsi obtenu par opposition aux équilibres de type labile que l'on rencontre dans certains systèmes connus dans lesquels les éléments de suspension sont agencés en dessous des lattes de support proprement dites.

Par ailleurs, cet encombrement minimal exerce également une influence favorable sur l'aspect du siège qui, de plus, se retrouve considérablement allégé. Un autre avantage encore réside dans la très grande simplicité du système de suspension avec faculté de montage et de démontage extrêmement commode et rapide, ce qui s'avère particulièrement pratique, et permet en outre un transport aisé, notamment en cas de déplacement de l'utilisateur. La réalisation plane est parfaitement illustrée dans la vue en coupe illustrée sur la figure 2.

Bien entendu, dans la mesure où c'est essentiellement le dos qui pose souvent problème en matière de confort, et qu'un nombre important de personnes connaissent à la base des problèmes de dos, un fauteuil dans lequel seul le plat de support 11 constituant le dossier présenterait la structure à lattes précitée et dans lequel l'assise 12 quant à elle pourrait être constituée par exemple d'une simple étoffe telle que de la toile, s'avérerait particulièrement avantageuse, notamment au niveau du coût mais également du poids.

Il faut également souligner que grâce au système de suspension décrit, on obtient un fauteuil entièrement autoréglable. En effet, tous les éléments 3, 31, ... se mettent automatiquement en place par leur interdépendance mutuelle lorsque l'utilisateur va s'asseoir dans le fauteuil et entre ainsi en contact avec les plats de support 11, 12.

Précisément, une variante selon l'invention est également illustrée sur la figure 3 et en coupe sur la figure 4, Cette variante est fortement semblable à la précédente, mais dans celle-ci, les éléments de support 3 sont constitués par des sangles souples 53, réalisées par exemple en une étoffe telle que de la toile ultra-légère. On obtient ainsi un mode de réalisation ultra-léger. La section de chaque sangle de support 53 est représentée sur la vue en coupe de la figure 4 dans laquelle on voit également clairement qu'il s'agit également dans cette variante d'une structure de suspension à gabarit complètement plan, comme dans la variante décrite ci-dessus.

Une autre variante d'exécution illustrant des éléments de suspension 131, 132, 133 de structure différente que les lattes de support 153 proprement dites est représentée sur la figure 7 avec la vue en coupe partielle illustrée sur la figure 8.

Avec une réalisation souple des lattes du type de celle des sangles décrites ci-dessus, on peut compenser la torsion latérale de l'utilisateur, ce qui lui permet plus de mouvement du dos.

Une autre variante d'exécution encore est illustrée sur les figures 5 et 6. Celle-ci présente un intérêt tout particulier puisqu'elle montre la réalisation monobloc de l'ensemble. Les axes d'articulation sont remplacés ici par des zones de liaison rétrécies 221 entre les lattes de support 203 d'une part et les éléments de suspension 231, 232, 233 d'autre part. Ces derniers 231, 232, 233 quant à eux présentent une zone de renforcement 230 sous la forme d'un bourrelet faisant saillie. Ceux-ci assurent une rigidité suffisante à chaque élément de suspension lesquels sont fortement sollicités lors de l'utilisation du fauteuil. Avec ce mode d'exécution, le plat de support tout entier 211 peut être réalisé d'une pièce, par exemple en matière synthétique, notamment par moulage par injection. En effet, tous les éléments de support 203 et de suspension 231, 232, 233 se rattachent mutuellement par des zones de rattachement chaque fois rétrécies 221, 222, 223, 224 faisant fonction de couplage ou d'articulation tels que décrits ci-dessus. Ainsi, un procédé de fabrication extrêmement avantageux et bon marché est obtenu permettant une réalisation à cadence très élevée d'un fauteuil de confort assurant une commodité comparable à celle des variantes décrites ci-dessus du fait de la présence des éléments de suspension latéraux 231, 232, 233. Dans ce cas également, la réalisation est monoplan comme représentée dans la vue en coupe illustrée sur la figure 8. Avantageusement, les zones 221,..,224 sont rétrécies longitudinalement (fig.5), mais également en épaisseur comme visible sur la fig. 6.

Comme variante particulière du mode monobloc, on peut prévoir notamment des modules gonflables formant chacun des plats de support 211, ...

A présent, une autre variante sera décrite et illustrée par les figures 9 et 10 avec une représentation schématique illustrée sur les figures 11-12 et 22-23.

Dans la variante décrite ci-après, les éléments de suspension 331, 332, 333 présentent une structure qui est de nature à permettre un emboîtement de ceux-ci ainsi qu'il ressort de la figure 11 et 12 respectivement pour le dossier 311 et pour l'assise 312 d'un fauteuil. Ainsi, l'on peut distinguer des éléments de support en forme de lattes 303 représenté en pointillés pour la commodité de la représentation, lesquelles sont chacune fixées par une double liaison d'articulation 320, 320 et par paires à un élément de liaison primaire 331 présentant par exemple une forme de T et réunissant chaque fois une paire de lattes mutuellement adjacents, 303, 303. A leur tour, les éléments de liaison primaires 331 en forme de T sont réunis par paires à un élément de liaison et de suspension secondaire 332 présentant avantageusement une forme en H dans laquelle viennent s'emboîter les deux éléments primaires en forme de T 331 à des côtés respectivement opposés de l'élément secondaire correspondant 332. A leur tour les éléments secondaires en forme de H sont reliés à un élément tertiaire 333 en forme de caisson solidarisant les deux sous-ensembles présentant la structure précitée d'éléments en forme de H 332 entourés de part et d'autre d'éléments 331 en forme de T. Ainsi, on retrouve dans cette variante encore la structure de liaison deux par deux à niveaux hiérarchisés. Avantageusement, chacune des liaisons entre éléments de niveaux successifs 331-332, 332-333, est réalisée par des liaisons d'articulation à charnière 321, 322, et 323 respectivement. La figure 12 représente l'agencement plus simple de l'assise 312 pour cette variante. Cette variante d'exécution est certes plus encombrante mais elle présente néanmoins une solidité à toute épreuve et elle est particulièrement appropriée pour les gabarits de siège plus importants. Dans les figures 22 et 23 on retrouve une représentation schématique d'ensemble de la variante d'exécution précitée et ce, en position de repos A ainsi qu'en position de charge B.

Une représentation plus détaillée de cette variante d'exécution en position cambrée du dossier est représentée à la figure 10. Cette figure représente une vue de côté avec arrachement partiel du dossier 311 en position cambrée dans laquelle on voit distinctement la coopération à emboîtement entre les pièces intermédiaires de liaison et de suspension primaires 331 d'une part et les pièces correspondantes secondaires 332. Il ressort clairement par ailleurs que l'élément tertiaire 333 formant caisson constitue une protection du système de suspension du dispositif selon l'invention.

L'ensemble des variantes d'exécution décrites jusqu'à présent présente le gros avantage d'être complètement auto-réglable dans la mesure où c'est l'installation de l'utilisateur dans le dispositif qui engendre la mise en place appropriée des éléments de support et de suspension avec pression sensiblement uniforme sur toutes les parties du corps exposées, c'est-à-dire en contact avec les éléments précités du dispositif.

La figure 28 montre l'agencement de trois plats de support 411, 412, 413 formant ensemble un relax 400 avec suspension à niveaux multiples de forme analogue à celle décrite pour les autres variantes d'exécution ci-dessus. La réalisation d'un relax en un seul plat de support est illustré sur la figure 27. Le châssis peut également être rendu réglable, notamment dans le cas du relax 400.

Il est entendu que le plat de support tel que décrit ci-dessus est également adaptable à du mobilier préexistant tel qu'un siège de voiture ou de poids-lourds et analogues.

Le fonctionnement du dispositif est décrit ci-après.

L'utilisateur 1 s'appuie avec tout son dos sur un seul point d'articulation 324. La contre-pression est répartie uniformément sur l'ensemble des lattes 303 du dossier 311 de sorte que celles-ci 303 adoptent parfaitement la forme du dos de l'utilisateur. Ainsi, le système se comporte exactement comme la bande de caoutchouc d'un essuie-glace qui adopte continuellement la forme du pare-brise essuyée pendant la course de l'essuie-glace.(voir figures 20 et 21).

Les points d'articulation forment une liaison entre deux éléments ou pièces, permettant à ces éléments de se déplacer l'un par rapport à l'autre autour d'un axe, qui est fixe par rapport auxdits éléments ou lorsque c'est nécessaire, qui est déplaçable.

Un point d'articulation peut également être constitué de plusieurs articulations qui sont montées l'une à côté de l'autre. Ils peuvent être constitués à partir de métal, de matières synthétiques durcies ou même d'un matériau souple (voir figures 10, 22-23).

De façon analogue, la pression part dans ce cas à partir d'un seul point d'articulation, et elle est répartie uniformément sur toute la longueur de la bande d'essuyage par des leviers articulés, ce qui montre l'analogie avec un essuie-glace de véhicule, ainsi qu'il ressort des figures 20 et 21.

L'utilisateur peut donc changer continuellement d'attitude à l'état assis tandis que le dos et le séant restent soutenus de façon uniforme partout. Aucune attitude ou mouvement ne constituent dès lors une charge pour les muscles du dos. La forme du dossier s'adapte continuellement à celle du dos. Il en résulte qu'on a la sensation d'être assis de façon plus douce sur des lattes en bois telles que celles proposées selon l'invention dans les premières variantes d'exécution décrites avec les lattes 3, que sur des coussins, même les plus doux. En fait, le corps se balance sur seulement deux points d'articulations 323', 324. Même lorsqu'on se retrouve pratiquement immobile, il faut considérer que l'on est malgré tout en mouvement, ne serait-ce qu'un tout petit peu.

Le dossier et l'assise peuvent basculer ensemble. Lorsque l'on se retrouve en position basculée en arrière, on retrouve l'attitude comme dans un fauteuil de salon ou relax, et en position redressée comme dans un siège de bureau. Dans ce dernier cas, de nombreuses activités doivent être prévues pour l'utilisateur assis car les activités de bureau sont multiples, notamment une position d'écriture, d'activité sur l'ordinateur, de téléphone, imposent chacune à l'utilisateur des attitudes respectivement différentes pour le dos. Grâce au fauteuil selon l'invention, le dossier prend parfaitement la forme correspondante du dos selon les nécessités du moment et lui confère un appui complet. On peut ainsi se trouver en position redressée tout en ayant un dos détendu et souple et cela même après une posture assise prolongée.

La suspension est réalisée au moyen des points d'articulation qui sont reliés au châssis. Afin d'éviter que les plats de support 11, 12, 13 adopte une forme capricieuse à l'état non chargé, des moyens de rappel appropriés sont avantageusement prévus selon l'invention permettant aux plats de support et/ou aux pièces intermédiaires de suspension de se retrouver dans la position désirée de traction ou de poussée, comme représenté aux figures 35 à 38 par les flèches d'amplitudes différentes pour les deux dernières montrant un système de suspension dans le caisson S, S', ceux-ci n'étant pas prévus dans les sièges selon les fig. 35-36 (amplitude uniforme).

Le nombre d'articulations et de pièces intermédiaires de suspension dépend directement du nombre de lattes dont le plat de support est constitué, et de la mobilité désirée. Les combinaisons peuvent être rendues plus complexes et/ou plus simples que celles illustrées sur les figures en fonction des paramètres désirés en matière de mobilité des lattes de support.

Au contact du corps avec le plat de support, celui-ci adopte la forme du corps de façon que le plat de support suit continuellement le mouvement du corps dans sa variation d'attitude et la pression sur celui-ci est constamment répartie uniformément.

Une autre variation d'exécution est décrite ci-après à la lumière des figures 25 - 26 et 39 à 44.

Dans cette variante d'exécution, chaque plat de support 511, 512 est rendu mobile par un autre type de moyen de suspension.

Dans l'exemple illustré, chaque plat de support est encore constitué d'une série de lattes 503 lesquelles sont reliées entre elles par des liaisons à charnière 520. Chaque latte 503 est fixée à une, deux ou davantage de roulettes doubles 581 (deux doubles dans l'exemple illustré), sur lesquelles peuvent évoluer des câbles de suspension 584, 585 sans dévier. Les roulettes doubles 581 peuvent tourner indépendamment l'une de l'autre. Le cas échéant, les roulettes gauche et droite peuvent tourner de façon solidaire sur un axe de rotation commun 599.

Le plat de support 511 est tendu entre deux câbles 584, 585, lesquels sont fixés à l'extrémité du châssis et effectuent un parcours en zigzag par les roulettes 581 correspondant aux lattes et fixées par l'élément 587 à celles-ci 503 et par les roulettes 582 qui sont fixées au châssis 590.

L'un des câbles 584 reçoit la force qui est exercée sur le plat de support tandis que l'autre câble 585 tire sur le plat de support contre le châssis. Chaque câble peut être tendu au moyen d'un moyen de rappel tel qu'un ressort 586, ce qui permet de modérer la variation de longueur.

Afin d'éviter que le plat de support n'adopte à l'état non chargé une forme quelconque, celui-ci peut être fixé au sommet à une charnière mobile. Des arrêts peuvent être agencés sur le châssis lesquels empêchent une latte de se déplacer selon une direction non désirée. Le plat de support peut être forcé à un état droit au moyen d'un câble tendu ou d'une latte ou cadre qui est poussé en dessous contre le plat de support.

Un châssis peut être fixé de manière articulée au soubassement.

Le système à lattes présentant sensiblement la même largeur fonctionne impeccablement pour le soutien des parties du corps individuellement telles que le dos, l'assise, les jambes, lesquelles exercent sur sensiblement toute leur longueur pratiquement la même pression sur le plat de support.

Dans le cas d'un siège du type relax, on procédera de la façon la plus simple en prévoyant trois plats de support distincts 411, 412, 413, mutuellement détachés. Cependant, lorsqu'on souhaite faire reposer tout le corps sur un seul plat de support, il faut tenir compte du fait que le dos exerce sur une longueur d'au moins vingt centimètres plus de pression sur le plat de support unique que les jambes sur la même longueur. Par conséquent, dans une position couchée, les parties du corps les plus légères, c'est-à-dire les jambes et la tête, sont poussées en l'air. Dans chacune des variantes d'exécution décrites ci-dessus, tant celles à base de lattes de support suspendues par des éléments de type analogue que dans celle avec comme moyen de suspension les câbles, il est remédié à ce problème.

Dans le premier système, les points d'articulation qui soutiennent les lattes et les pièces intermédiaires sont déplacées en direction de l'emplacement d'où provient la pression la plus élevée. Ainsi, l'on raccourcit le bras du moment à l'endroit où la pression augmente.

Dans l'autre variante d'exécution avec câbles, l'on rétrécit les lattes 503 et l'on monte les roulettes de support 582 plus près l'une de l'autre à l'endroit où la pression sur le plat de support est la plus grande. En procédant ainsi, on obtient que toutes les roulettes 581 sont poussées avec sensiblement la même pression contre le câble.

Lorsque l'on désire utiliser des lattes de même largeur, l'on utilisera de préférence pour chaque partie de corps, qui exerce sensiblement la même pression sur toute sa longueur, des câbles tendus séparément.

Le dispositif selon l'invention peut supporter directement le corps ou ne nécessiter qu'un très mince couche de revêtement.

Uniquement dans le dispositif suivant l'invention est décrit un mode d'exécution selon lequel les lattes de support sont directement reliées l'une à l'autre au moyen d'une liaison correspondante notamment d'articulation ou de câble de liaison.

Dans les variantes décrites ci-dessus, l'on prévoit au-dessus du dossier, un ressort ou un contre-poids, afin d'éviter que le dossier ne s'effondre. Il est cependant également possible de suspendre de chaque côté du mécanisme une série de lattes afin d'obtenir ce même effet. Chaque latte sert de contre-poids pour la latte qui est montée de l'autre côté.

Cela présente les avantages suivants:
dans ce dernier cas, les ressorts servent uniquement encore à ramener les lattes de support à l'état non chargé en situation initiale droite et lesdits ressorts ne servent donc plus à suspendre le poids de celles-ci. Ainsi est achevé le côté arrière du dossier notamment dans le cas de la variante illustrée sur la figure 9. Par l'agencement d'ailerons perpendiculaires aux extrémités des lattes, les côtés latéraux du dossier sont également achevés et en outre, le mécanisme de suspension s'en trouve caché. Des deux côtés, les lattes peuvent être parachevées par différents revêtements et le dossier peut être monté de façon réversible. Le même agencement peut être prévu également pour l'assise 12.

Comme autre variante d'exécution décrite dans les figures 17 à 19, on peut prévoir les éléments de support 603 tels que les lattes en liaison directe l'une avec l'autre par des charnières comme décrit ci-dessus ou bien elles peuvent également être agencées à rotation libre autour d'un axe longitudinal de rotation en prévoyant dans ce cas un petit interstice 640 entre des éléments de support mutuellement adjacents. Dans le cas d'éléments de support en forme de lattes, ceux-ci doivent alors être tirés dans la bonne direction au moyen d'une liaison souple 600. Lorsqu'on utilise des petits rouleaux 703 qui sont réalisés de préférence en un matériau compressible, ceux-ci peuvent alors tourner complètement autour de leur axe 713. En outre, la forme arrondie des éléments de support 703 peut exercer une action stimulante sur les parties du corps en contact avec ceux-ci en procurant un effet agréable. Dans la variante avec interstice 640, une ventilation agréable est en outre induite sur la partie de corps en appui.

Il est à noter que dans les variantes du type essuie-glace décrites ci-dessus, on peut mettre en oeuvre un mécanisme symétrique comme représenté sur les figures 20 et 24 ou asymétrique, voir figures 20 et 21. Dans ce dernier cas, les pièces intermédiaires de suspension peuvent effectuer des liaisons entre éléments de même niveau hiérarchique ou de niveau différent.

Il résulte de ce qui précède que le système de suspension ou mécanisme mis en oeuvre peut être agencé aussi bien en dessous du plat de support suspendu avec dans ce cas un équilibre labile, voir notamment figures 9 à 16, que latéralement, c'est-à-dire sur le côté des lattes de support proprement dites avec dans ce cas un équilibre neutre comme décrit ci-dessus (voir figures 1 à 8), ainsi qu'un agencement au-dessus du plat de support engendrant dans ce cas une situation d'équilibre stable, (voir figure 32) et chaque fois bien entendu en un ou plusieurs plans de montage.

Il est entendu que la protection de la présente invention n'est nullement limitée aux variantes d'exécution décrites ci-dessus mais que la portée de celles-ci peut englober toutes les variantes comprises dans la portée des revendications ci-après. Ainsi, dans un agencement particulier, un plat de support à grande surface 811 peut être prévu comme élément de lit, comme représenté sur la figure 32. Une variante d'exécution particulière est illustrée sur la figure 29 dans laquelle l'on distingue des moyens de support d'allure plutôt ramassée, de forme par exemple polygonale, en particulier hexagonale formant une structure à nid d'abeilles. Les moyens de support sont également rendus interdépendants mutuellement comme dans les variantes décrites ci-dessus avec les liaisons d'articulation hiérarchisées illustrées sur les figures 30 et 31 qui sont agencées de façon analogue aux variantes d'exécution décrites ci-dessus. On obtient ainsi un effet d'ondulation multidimensionnel grâce à la structure particulière des éléments de support 803 lesquels ne présentent aucune orientation propre à proprement parler. Un plat de support 811 de ce type est tout particulièrement approprié dans le cas d'un lit permettant une détente dans tous les sens.

Une autre variante ne faisant pas partie de l'invention est illustrée sur la figure 34. Elle représente un plat de support 911 agencé comme interface tampon entre le dos 901 d'un écolier 1 et un cartable ou bagage quelconque 950, notamment en matière synthétique durcie. Dans ce cas également, avec l'avènement de cartables plus volumineux et à surface plus dure ainsi que de bagage du même type, un moyen d'interface avec le dos qui doit le porter, devient pratiquement indispensable si on veut éviter les maux de dos, en particulier pour des enfants encore en pleine croissance. Une bonne répartition de la pression du cartable qui peut être chargé à l'intérieur de façon fort inégale s'avère très utile et permet de contribuer efficacement à éviter l'apparition notamment de scoliose.

## Revendications

1. Dispositif de confort corporel pour mobilier, en particulier pour meuble de siège ou de détente, comprenant des plats de support du corps (11, 12, 13; 101; 201), chacun constitué d'éléments de support allongés (3) mutuellement couplés et agencés en parallèle et orientés transversalement par rapport à un axe longitudinal du dispositif (Z), un châssis (2), et des moyens de couplage (23, 43) pour le couplage des plats de support précités (11, 12, 13; 101, 201) au châssis précité (2), chaque ensemble d'éléments allongés (3) de support précités étant suspendu au moyen d'un système de suspension à action multiple (S1, S2), qui est constitué d'une suspension de premier niveau avec couplage extérieur par paire d'éléments de support allongés chaque fois adjacents (3',3") au moyen de pièces intermédiaires primaires (31) de suspension d'une part, et d'au moins une suspension de deuxième niveau supplémentaire avec couplage extérieur par paire de pièces intermédiaires primaires de suspension (31', 31") précitées qui sont mutuellement adjacentes, au moyen de pièces de suspension secondaires (33; 32', 32"), lesquelles sont reliées directement (23) ou indirectement (23, 33, 24) au châssis (2), de façon que les éléments de support allongés (3) soient mutuellement mobiles selon deux modes et que ceux-ci (3) puissent être amenés depuis au moins un état non chargé (A) vers un état chargé (B) avec un mouvement ondulatoire superposé de ceux-ci (3), **caractérisé en ce que** des éléments de support allongés (3) successifs sont chacun reliés directement l'un à l'autre suivant leurs côtés longitudinaux (39) par des moyens de liaison (20).

2. Dispositif suivant la revendication précédente, **caractérisé en ce que** les plats de support précités (11, 12, 13) sont mutuellement détachés (6).

3. Dispositif suivant l'une quelconque des revendications précédentes, **caractérisé en ce que** les moyens de liaison directe (20) précités sont formés par des liaisons d'articulation.

4. Dispositif suivant l'une quelconque des revendications précédentes, **caractérisé en ce que** les pièces intermédiaires primaires (31) de suspension précitées sont reliées de façon articulée (21) à chaque paire correspondante d'éléments de support mutuellement adjacents (3', 3").

5. Dispositif suivant la revendication précédente, **caractérisé en ce que** chaque pièce intermédiaire primaire de suspension (31) est agencée à chevauchement par rapport à ladite paire correspondante d'éléments de support (3', 3").

6. Dispositif suivant la revendication précédente, **caractérisé en ce que** chaque pièce intermédiaire primaire de suspension (31) est agencée de façon sensiblement symétrique par rapport à ladite paire d'éléments de support allongés (3',3").

7. Dispositif suivant l'une quelconque des revendications 4 à 6, **caractérisé en ce que** chaque liaison d'articulation (21) est agencée de façon sensiblement centrale par rapport à chaque élément de support allongé correspondant (3).

8. Dispositif suivant l'une des revendications 5 ou 6, **caractérisé en ce que** l'agencement à chevauchement est réalisé dans un plan sensiblement commun aux éléments de support allongés (3', 3") précités d'une part et à la première pièce intermédiaire (31) de suspension correspondante d'autre part.

9. Dispositif suivant l'une quelconque des revendications précédentes, **caractérisé en ce que** chaque plat de support (11, 12, 13; 101; 201) est constitué d'éléments de support (3; 31; 32; ...), lesquels sont mutuellement hiérarchisés par ensemble fonctionnel en éléments de premier, ..., ènième niveau, dans lequel les éléments de support allongés de premier niveau ont comme fonction unique celle de support du corps et les éléments des autres niveaux possédant essentiellement une fonction de suspension et de liaison, l'agencement de liaison entre éléments de support allongés appartenant à des niveaux différents mais successifs étant respectivement réalisé par une liaison à chevauchement de deux éléments de support allongés mutuellement adjacents au moyen d'un élément de suspension appartenant à un niveau hiérarchique immédiatement supérieur (N+1), deux éléments de support allongés dudit niveau immédiatement supérieur (N+1) étant à leur tour reliés à chevauchement par un autre élément allongé de suspension appartenant à un niveau hiérarchique encore supérieur (N+2) par rapport à ce dernier (N+1), cet agencement de liaison étant effectué jusqu'à ce que le niveau supérieur absolu (N+M) ne comporte plus qu'un seul élément allongé, lequel est alors à son tour suspendu au châssis (2), le cas échéant au moyen d'un élément de châssis auxiliaire (2', 2",...), dans lequel la liaison entre éléments appartenant à des niveaux hiérarchiques différents mais successifs (N+i, N+i+1) est réalisée par une liaison d'articulation.

10. Dispositif suivant la revendication précédente, **caractérisé en ce que** les éléments de suspension (31, 32, ...) sont allongés et agencés transversalement par rapport aux éléments de support allongés (3), dans sensiblement le même plan que ces derniers, et latéralement par rapport à ceux-ci, de façon à pouvoir servir d'élément de support latéral.

11. Dispositif suivant l'une des revendications 9 ou 10, **caractérisé en ce que** tant les éléments de support (3) que les éléments de suspension (31; 32;...) de chaque niveau hiérarchique précité (1,... N,...) est d'allure sensiblement homogène permettant d'obtenir une optimisation de surface utile de confort pour l'utilisateur tout en assurant un encombrement minimal grâce à l'absence d'éléments dans des plans d'agencement additionnels.

12. Dispositif suivant l'une des revendications 5 ou 6, **caractérisé en ce que** l'agencement à chevauchement précité est réalisé en plan décalé, la paire d'éléments de support allongés (3', 3") étant agencée dans un plan sensiblement commun dont l'une des faces sert de support corporel et dont la face opposée sert à recevoir à chevauchement la première pièce intermédiaire (31).

13. Dispositif suivant l'une quelconque des revendications précédentes, **caractérisé en ce que** chaque deuxième pièce intermédiaire (32) précitée est reliée de façon articulée (22) à chaque paire correspondante de premières pièces intermédiaires (31', 31") adjacentes.

14. Dispositif suivant la revendication précédente, **caractérisé en ce que** lesdites deuxièmes pièces de suspension (32) sont agencées à chevauchement par rapport à la paire correspondante de pièces primaires intermédiaires (31', 31") précitées.

15. Dispositif suivant l'une des revendications 9 à 14, **caractérisé en ce que** la longueur d'une pièce de suspension intermédiaire à partir du deuxième niveau est sensiblement égale à l'addition des largeurs des éléments de support allongés adjacents (3', 3") qu'il (31) relie et/ou respectivement sensiblement égal ou légèrement inférieur à la somme des longueurs des éléments de liaison de niveau inférieur (N) qu'il (N+1) relie.

16. Dispositif suivant l'une des revendications précédentes, **caractérisé en ce que** des moyens de rappel (5) sont prévus à chaque plat de support (11, 12) pour ramener le dispositif de l'état sollicité chargé (B) à un état de repos non chargé (A).

17. Dispositif suivant la revendication précédente, **caractérisé en ce que** les moyens de rappel (5) sont formés par des ressorts.

18. Dispositif suivant l'une quelconque des revendications 16 ou 17, **caractérisé en ce que** l'une des extrémités d'au moins l'une des pièces intermédiaires de suspension précitées (31; 32; 33) par niveau hiérarchique précité présente l'une de ses extrémités qui est agencée en liaison élastique avec le plat de support correspondant (11, 12, 13; 101) et/ou le châssis (2).

19. Dispositif suivant l'une quelconque des revendications précédentes, **caractérisé en ce que** tous les moyens d'articulation précités (23, 21, 22), qui articulent les pièces intermédiaires de suspension précitées entre elles ou aux éléments allongés de support précités (3), sont constitués par des axes tous orientés suivant la direction de l'axe longitudinal de l'élément allongé de support (3) précité, de façon à permettre une orientation par pivotement sur leur axe longitudinal des éléments allongés de support (3) en cas de sollicitation de ceux-ci par la charge corporelle d'un utilisateur.

20. Dispositif suivant l'une quelconque des revendications précédentes, **caractérisé en ce que** les moyens de couplage (23, 43) sont amovibles permettant un démontage commode des plats de supports précités (11, 12, 13; 101) par rapport à leur châssis respectifs (2).

21. Dispositif suivant l'une quelconque des revendications précédentes, **caractérisé en ce que** les moyens de liaison directe sont formés par un élément souple.

22. Dispositif suivant la revendication précédente, **caractérisé en ce que** les moyens souples précités sont constitués par des sangles élastiques (60).

23. Dispositif suivant la revendication 19, **caractérisé en ce que** les moyens souples précités sont constitués par un ou plusieurs câbles (70) traversant sensiblement transversalement les éléments allongés de support (3).

24. Dispositif suivant l'une quelconque des revendications 1 à 3, 22 ou 23, **caractérisé en ce que** le système de suspension multiple précité est constitué d'une paire de câbles (84, 85) se croisant mutuellement et coopérant avec des roulettes (80, 81, 82) chaque roulette (80, 81, 82) formant poulie et étant ainsi pourvue d'une rainure périphérique (83) pour le passage des câbles précités (84, 85), et **en ce que** chaque élément allongé de support (3) est fixé à au moins une roue double (81) le long de laquelle les câbles précités se croisent et **en ce que** les autres roulettes (80, 82) sont fixées par paire sur un châssis (86) de façon telle qu'elles soient agencées en alternance avec les premières roulettes (81) selon une configuration en losange, de façon que les câbles (84, 85) s'étendent sur toute la longueur des plats de supports (11, 12, 13; 101) précités en zigzaguant mutuellement.

25. Dispositif suivant la revendication précédente, **caractérisé en ce que** lesdites roulettes doubles (81) peuvent tourner individuellement l'une par rapport à l'autre.

26. Dispositif suivant la revendication 24, **caractérisé en ce que** ladite roulette double (81) tourne de façon mutuellement solidaire sur un même axe de rotation.

27. Dispositif suivant l'une quelconque des revendications 23 à 26, **caractérisé en ce que** l'ensemble d'éléments allongés de support (3) de chaque plat de support (11, 12, 13; 101) est tendu entre les deux câbles (84, 85), chacun de l'un des câbles (84) agissant comme récepteur de pression en cas de charge du plat de support (11, 12, 13; 101) précité et chaque autre câble (85) agissant comme élément de traction de chaque plat de support (11, 12, 13; 101) correspondant contre ledit châssis (86).

28. Dispositif suivant l'une quelconque des revendications 23 à 27, **caractérisé en ce que** chaque câble (84, 85) peut être serré au moyen d'organes de serrage (88) pour un réglage en longueur de ceux-ci.

29. Dispositif suivant l'une quelconque des revendications précédentes, **caractérisé en ce que** chaque plat de support précité (11, 12, 13; 101, 201) est monobloc, en ce compris les éléments de support précités (3) et les pièces intermédiaires précitées (31, 32, ...), ainsi que les moyens de couplage (23, 33, 24, 43).

30. Dispositif suivant la revendication précédente, **caractérisé en ce que** les plats de support précités sont réalisés par moulage par injection, lesdits plats de support étant réalisés en matière synthétique.

31. Dispositif suivant l'une quelconque des revendications précédentes, **caractérisé en ce que** les éléments de supports (803) sont de forme ramassée du type polygonal régulier, de préférence hexagonal avec agencement en nid d'abeille avec agencement combiné des éléments de suspension précités de différents niveaux.

32. Fauteuil et/ou relax modulable avec châssis **caractérisé en ce qu'**il comporte un dispositif de confort corporel suivant l'une des revendications précédentes, comprenant des plats de support.

33. Sommier de lit modulable avec châssis **caractérisé en ce qu'**il comporte un dispositif de confort corporel suivant l'une des revendications 1 à 31, comprenant des plats de support.

## Patentansprüche

1. Körperkomfort-Vorrichtung für Möbel, insbesondere für Sitzmöbel oder Entspannungsmöbel, mit Stützplatten des Körpers (11, 12, 13; 101; 201), wobei eine jede aus länglichen Stützelementen (3) gebildet ist, die miteinander gekoppelt und parailel angelenkt und quer bezüglich einer Längsachse der Vorrichtung (Z) ausgerichtet sind, einem Chassis (2), und Kupplungseinrichtungen (23, 43) zum Koppeln der sogenannten Stützplatten (11, 12, 13; 101, 201) an dem vorgenannten Chassis (2), wobei eine jede Anordnung der länglichen vorgenannten Stützelemente (3) mit Hilfe eines Mehrfachwirkungs-Aufhängesystems (S1, S2) aufgehängt ist, das gebildet ist aus einer Aufhängung des ersten Niveaus mit Außenkupplung pro länglichem Stützelementpaar, jedesmal benachbart (3', 3") mittels ersten Zwischenteilen (31) der Aufhängung einerseits, und wenigstens eine Aufhängung des zusätzlichen zweiten Niveaus mit Außenkupplung pro vorgenannten ersten Zwischenaufhängungsteilen (31', 31"), die gegeneinander benachbart sind, mit Hilfe von zweiten Aufhängungsteilen (33; 32',32"), wobei diese direkt (22) oder indirekt (23, 33, 24) mit dem Chassis (2) verbunden sind, derart, daß die länglichen Stützelemente (3) auf zwei Arten gegeneinander beweglich sind, und daß diese (3) aus wenigstens einem nicht belasteten Zustand (A) in einen belasteten Zustand (B) mit einer wellenförmigen auf diese (3) aufgebrachte Bewegung gebracht werden können, **dadurch gekennzeichnet, daß** aufeinanderfolgende längliche Stützelemente (3) jeweils direkt das eine am anderen entlang ihrer Längsseiten (39) durch Verbindungsmittel (20) verbunden sind.

2. Vorrichtung nach dem vorhergehenden Anspruch, **dadurch gekennzeichnet, daß** die vorgenannten Stützplatten (11, 12, 13) zueinander gelöst (6) sind.

3. Vorrichtung nach einem der vorhergehenden Ansprüche, **dadurch gekennzeichnet, daß** die direkten Verbindungsmittel (20) durch Gelenkverbindungen gebildet werden.

4. Vorrichtung nach einem der vorhergehenden Ansprüche, **dadurch gekennzeichnet, daß** die ersten Zwischenaufhängungsteile (31) gelenkig (21) mit jedem entsprechenden Paar der zueinander benachbarten Stützelemente (3', 3") verbunden sind.

5. Vorrichtung nach dem vorhergehenden Anspruch, **dadurch gekennzeichnet, daß** jedes erste Zwischenaufhängungsteil (31) bezüglich des entsprechenden Paares von Stützelementen (3', 3") verschachtelt bzw. überlappend angelenkt ist.

6. Vorrichtung nach dem vorherigen Anspruch, **dadurch gekennzeichnet, daß** jedes erste Zwischenaufhängungsteil (31) auf im wesentlichen symmetrische Weise bezüglich des länglichen Stützelementpaares (3', 3") angelenkt ist.

7. Vorrichtung nach einem der Ansprüche 4 bis 6, **dadurch gekennzeichnet, daß** jedes Verbindungsgelenk (21) auf im wesentlichen zentrale Weise bezüglich einem jeden entsprechenden länglichem Stützelement (3) angelenkt ist.

8. Vorrichtung nach Anspruch 5 oder 6, **dadurch gekennzeichnet, daß** die überlappende Anlenkung in einer Ebene verwirklicht ist, die im wesentlichen gemeinsam ist mit den länglichen Stützelementen (3', 3") einerseits, und mit dem entsprechenden ersten Zwischenaufhängungsteil (31), andererseits.

9. Vorrichtung nach einem der vorhergehenden Ansprüche, **dadurch gekennzeichnet, daß** jede Stützplatte (11, 12, 13; 101, 201) aus Stützelementen (3; 31;32; ...) gebildet ist, wobei diese zueinander pro Funktionsanordnung in Elemente des ersten Niveaus, ..., des n-ten Niveaus hierarchisch unterteilt sind, bei denen die länglichen Stützelemente des ersten Niveaus als einzige Funktion jene des Stützkörpers haben und die Elemente der anderen Niveaus im wesentlichen eine Aufhängungs- und Verbindungsfunktion besitzen, wobei die Verbindungsanlenkung zwischen den länglichen Stützelementen zu unterschiedlichen jedoch aufeinanderfolgenden Niveaus gehören, die entsprechend durch eine Überlappungsverbindung von zwei zueinander benachbarten länglichen Stützelementen mit Hilfe eines Aufhängungselements erzeugt wird, das zu einem hierarchisch unmittelbar höheren Niveau (N + 1) gehört, wobei zwei längliche Stützelemente des besagten unmittelbar höheren Niveaus (N + 1) ihrerseits überlappend durch ein weiteres längliches Aufhängungselement verbunden sind, das einem hierarchisch noch höherem Niveau (N + 2) bezüglich des letzteren (N + 1) gehört, wobei diese Verbindungsanlenkung solange durchgeführt wird, bis das absolute obere Niveau (N + M) nur noch ein einziges längliches Element aufweist, wobei dieses seinerseits an dem Chassis (2) aufgehängt ist, gegebenenfalls mit Hilfe eines Hilfschassis (2', 2", ...), bei dem die Verbindung zwischen Elementen unterschiedlichen jedoch aufeinanderfolgenden Hierarchieniveaus (N + i, N + i + 1) durch eine Gelenkverbindung erzeugt wird.

10. Vorrichtung nach dem vorhergehenden Anspruch, **dadurch gekennzeichnet, daß** die Aufhängungselemente (31, 32, ...) bezüglich der länglichen Stützelemente (3) länglich und quer angelenkt sind, in im wesentlichen derselben Ebene wie letztere, und seitlich bezüglich zu diesen, derart, daß sie als seitliche Stützelemente dienen können.

11. Vorrichtung nach Anspruch 9 oder 10, **dadurch gekennzeichnet, daß** sowohl die Stützelemente (3) als auch die Aufhängungselemente (31; 32; ...) eines jeden vorgenannten Hierarchieniveaus (1, ... N, ...) von im wesentlichen homogener Ansicht sind, die eine nützlichen Komfortoberflächenoptimierung für den Benutzer ermöglichen unter Sicherstellen eines minimalen Platzbedarfs, dank des Nichtvorhandenseins von Elementen in zusätzlichen Gelenkebenen.

12. Vorrichtung nach Anspruch 5 oder 6, **dadurch gekennzeichnet, daß** die vorgenannte verschachtelte bzw. überlappende Anlenkung in einer versetzten Ebene erzeugt wird, wobei das längliche Stützelementpaar (3', 3") in einer Ebene angelenkt ist, die im wesentlichen gemeinsam ist, von der eine der Seiten als körperliche Stütze dient und deren gegenüberliegende Seite dazu dient, überlappend das erste Zwischenteil (31) aufzunehmen.

13. Vorrichtung nach einem der vorhergehenden Ansprüche, **dadurch gekennzeichnet, daß** jedes zweite vorgenannte Zwischenteil (32) auf gelenkige Weise (22) mit einem jeden entsprechenden Paar der benachbarten ersten Zwischenteile (31', 31") verbunden ist.

14. Vorrichtung nach dem vorhergehenden Anspruch, **dadurch gekennzeichnet, daß** die zweiten Aufhängungsteile (32) bezüglich dem entsprechenden Paar von vorgenannten ersten Zwischenteilen (31', 31") überlappend angelenkt sind.

15. Vorrichtung nach einem der Ansprüche 9 bis 14, **dadurch gekennzeichnet, daß** die Länge eines Zwischenaufhängungsteils ab dem zweiten Niveau im wesentlichen gleich der Addition der Breiten der länglichen Stützelemente der benachbarten Stützen (3', 3") ist, das (31) sie verbindet und/oder entsprechend im wesentlichen gleich oder geringfügig geringer als die Summe der Längen der Verbindungselemente des unteren Niveaus (N), das (N + 1) sie verbindet.

16. Vorrichtung nach einem der vorhergehenden Ansprüche, **dadurch gekennzeichnet, daß** Federeinrichtungen (5) an einer jeden Stützplatte (11, 12) vorgesehen sind, um die Vorrichtung von einem beaufschlagten Belastungzustand (B) in einen nicht beaufschlagten Ruhezustand (A) zu bringen.

17. Vorrichtung nach dem vorhergehenden Anspruch, **dadurch gekennzeichnet, daß** die Federeinrichtung (5) aus Federn gebildet sind.

18. Vorrichtung nach Anspruch 16 oder 17, **dadurch gekennzeichnet, daß** eines der Enden des wenigstens einen der vorgenannten Zwischenaufhängungsteile (31 ;32; 33) pro vorgenanntem hierarchischen Niveau eines seiner Enden elastisch gelenkverbunden mit der entsprechenden Stützplatte (11, 12, 13; 101) und/oder dem Chassis (2) aufweist.

19. Vorrichtung nach einem der vorhergehenden Ansprüche, **dadurch gekennzeichnet, daß** alle vorgenannten Gelenkeinrichtungen (23, 21, 22), die die vorgenannten Zwischenaufhängungsteile untereinander gelenkig verbinden oder mit den vorgenannten länglichen Stützelementen (3) verbinden, aus Achsen gebildet sind, die alle entlang der Richtung der Längsachse des vorgenannten länglichen Stützelements (3) ausgerichtet sind, derart, daß sie eine Ausrichtung durch Schwenken auf ihrer Längsachse der länglichen Stützelemente (3) im Falle des Drückens von diesen durch die Körperlast eines Benutzers ermöglichen.

20. Vorrichtung nach einem der vorhergehenden Ansprüche, **dadurch gekennzeichnet, daß** die Kupplungseinrichtungen (23, 43) bewegbar sind, wobei sie eine bequeme Demontage der vorgenannten Stützplatten (11, 12, 13; 101) bezüglich ihres zugehörigen Chassis (2) ermöglichen.

21. Vorrichtung nach einem der vorhergehenden Ansprüche, **dadurch gekennzeichnet, daß** die Direktverbindungseinrichtungen durch ein nachgiebiges Element gebildet sind.

22. Vorrichtung nach dem vorhergehenden Anspruch, **dadurch gekennzeichnet, daß** die vorgenannten nachgiebigen Einrichtungen durch elastische Gurte (60) gebildet sind.

23. Vorrichtung nach Anspruch 19, **dadurch gekennzeichnet, daß** die nachgiebigen Einrichtungen durch ein oder mehrere Kabel (70) gebildet werden, die im wesentlichen die länglichen Stützelemente (3) quer durchqueren.

24. Vorrichtung nach einem der Ansprüche 1 bis 3, 22 oder 23, **dadurch gekennzeichnet, daß** das sogenannte multiple Aufhängungssystem durch ein Paar von Kabeln (84, 85) gebildet wird, die sich gegenseitig kreuzen und mit Rollen (80, 81, 82) zusammenwirken, wobei eine jede Rolle (80, 81, 82) eine Seilrolle bildet und demzufolge mit einer Umfangsnut (83) für den Lauf der vorgenannten Kabel (84, 85) versehen ist, und daß jedes längliche Stützelement (3) an wenigstens einem Doppelrad (81) befestigt ist, entlang dessen die vorgenannten Kabel sich kreuzen, und daß die anderen Rollen (80, 82) paarweise auf einem Chassis (86) befestigt sind, derart, daß sie abwechselnd mit den ersten Rollen (81) gemäß einer rautenförmigen Ausbildung anglenkt sind, derart, daß sich die Kabel (84, 85) über die gesamte Länge der Stützplatten (11, 12, 13; 101) zueinander zickzackförmig erstrecken.

25. Vorrichtung nach dem vorhergehenden Anspruch, **dadurch gekennzeichnet, daß** die Doppelrollen (81) sich einzeln, die eine gegenüber der anderen, drehen können.

26. Vorrichtung nach Anspruch 24, **dadurch gekennzeichnet, daß** die Doppelrolle (81) sich auf miteinander verbundene Weise auf derselben Drehachse dreht.

27. Vorrichtung nach einem der Ansprüche 23 bis 26, **dadurch gekennzeichnet, daß** die Anordnung der länglichen Stützelemente (3) einer jeden Stützplatte (11, 21, 13; 101) zwischen den beiden Kabeln (84, 85) gespannt ist, wobei ein jedes der Kabel (84) als Druckaufnehmer im Falle einer Last auf der Stützplatte (11 , 12, 13; 101) agiert, und jedes andere Kabel (85) als Zugelement einer jeden Stützplatte (11, 12, 13; 101), entsprechend gegen das Chassis (86), agiert

28. Vorrichtung nach einem der Ansprüche 23 bis 27, **dadurch gekennzeichnet, daß** jedes Kabel (84, 85) mit Hilfe eines Klemmorgans (88) für eine Längeneinstellung von diesem geklemmt werden kann.

29. Vorrichtung nach einem der vorhergehenden Ansprüche, **dadurch gekennzeichnet, daß** jede vorgenannte Stützplatte (11, 12, 13; 101, 201) einteilig ist, was die vorgenannten Stützelemente (3) und die vorgenannten Zwischenteile (31, 32, ...) sowie die Kupplungseinrichtung (23, 33, 24, 43) betrifft.

30. Vorrichtung nach dem vorhergehenden Anspruch, **dadurch gekennzeichnet, daß** die vorgenannten Stützplatten durch Spritzgießen verwirklicht werden, wobei die Stützplatten aus einem Kunststoffmaterial hergestellt sind.

31. Vorrichtung nach einem der vorhergehenden Ansprüche, **dadurch gekennzeichnet, daß** die Stützelemente (803) von gedrungener Form vom Typ reguläres Polygon, vorzugsweise von Hexagonal-Form sind, mit einer Anbringung in Bienenwabenform mit einer kombinierten Anbringung der vorgenannten Aufhängungselemente der unterschiedlichen Niveaus.

32. Variierbarer Sessel und/oder Liegestuhl mit Chassis, **dadurch gekennzeichnet, daß** er eine Körperkomfortvorrichtung nach einem der vorgenannnten Patentansprüche aufweist, mit Stützplatten.

33. Variierbare Auflegematratze mit Chassis, **dadurch gekennzeichnet, daß** sie eine Körperkomfortvorrichtung nach einem der Ansprüche 1 bis 31 aufweist, die Stützplatten aufweist.

## Claims

1. A body comfort device for furniture, in particular for seat or relaxing furniture, comprising body support flats (11, 12, 13; 101; 201), each having elongate supporting elements (3) mutually linked and being arranged in parallel and oriented perpendicularly to a longitudinal axis (Z) of the device, a frame (2) and linking means (23, 43) for linking said support flats (11, 12, 13; 101, 201) to said frame (2), each set of said elongate supporting elements (3) being suspended by means of a suspension system with multiple action (S1, S2), which is formed by a first level suspension with external link per pair of respectively adjacent elongate supporting elements (3', 3") by means of primary intermediate suspension parts (31) on the one hand, and of at least one additional second level suspension with external link per pair of said primary intermediate suspension parts (31', 31"), which are mutually adjacent, by means of secondary suspension parts (33; 32', 32"), which are connected to the frame (2) directly (23) or indirectly (23, 33, 24), so that the elongate supporting elements (3) are mutually mobile according to two modes and that the latter (3) can be driven from at least one unloaded state (A) to a loaded state (B) in a superposed waved movement thereof (3), **characterized in that** successive elongate supporting elements (3) are each directly connected mutually along their longitudinal sides (39) by connecting means (20).

2. Device according to the preceding claim, **characterized in that** said supporting flats (11, 12, 13) are mutually detached (6).

3. Device according to any one of the preceding claims, **characterized in that** said direct connecting means (20) are formed by articulation connections.

4. Device according to any one of the preceding claims, **characterized in that** said primary intermediate suspension parts (31) are hingedly (21) connected to each corresponding pair of mutually adjacent supporting elements (3', 3").

5. Device according to the preceding claim, **characterized in that** each primary intermediate suspension part (31) is arranged in overlap respective said corresponding pair of supporting elements (3', 3").

6. Device according to the preceding claim, **characterized in that** each primary intermediate suspension part (31) is arranged substantially symmetrically respective said pair of elongate supporting elements (3', 3").

7. Device according to any one of the claims 4 to 6, **characterized in that** each hinged connection (21) is arranged substantially centrally respective each corresponding elongate supporting element (3).

8. Device according to one of the claims 5 or 6, **characterized in that** the overlapping arrangement is realised in a plane which is substantially common to said elongate supporting elements (3', 3"), on the one hand, and to the corresponding first intermediate suspension part (31), on the other hand.

9. Device according to any one of the preceding claims, **characterized in that** each support flat (11, 12, 13; 101; 201) is comprised of supporting elements (3; 31; 32; ...), which are mutually hierarchised per functional set in elements of first, ..., n^{th} level, in which the elongate supporting elements of first level have as sole function the one to support the body and wherein the elements of the further levels have essentially a suspension and connection function, the connection arrangement between elongate supporting elements belonging to different but successive levels being respectively performed by an overlapping connection of two mutually adjacent elongate supporting elements by means of a suspension element belonging to an immediately higher hierarchic level (N+1), wherein two elongate supporting elements of said immediately higher level (N+1) are in turn connected in overlap by a further elongate suspension element belonging to a still higher hierarchic level (N+2) respective the latter (N+1), wherein this connecting arrangement is performed until the absolute top level (N+M) has one sole elongate element left, which is then in turn suspended to the frame (2), if need be by means of an auxiliary frame element (2', 2",...), in which the connection between elements belonging to hierarchically different but successive levels (N+i, N+i+1) is performed by a hinged connection.

10. Device according to the preceding claim, **characterized in that** the suspension elements (31, 32, ...) are elongate and arranged perpendicularly respective the elongate supporting elements (3), substantially in the same plane as the latter, and laterally with respect thereto, so as to be able to serve as lateral supporting element.

11. Device according to one of the claims 9 or 10, **characterized in that** both the supporting elements (3) and the suspension elements (31; 32; ...) of each said hierarchical level (1, ... N, ...) has a substantially homogeneous profile making the achievement of an optimisation of the effective comfort surface for the user with the need of a minimum volume thanks to the absence of elements in additional arrangement planes.

12. Device according to one of the claims 5 or 6, **characterized in that** said overlapping arrangement is performed in a shifted plane, wherein the pair of elongate supporting elements (3', 3") is arranged in a substantially common plane, one of the faces whereof serves as a body support and wherein the opposite face is intended to receive in overlap the first intermediate part (31).

13. Device according to any one of the preceding claims, **characterized in that** each said second intermediate part (32) is hingedly connected (22) to each corresponding pair of adjacent intermediate first parts (31', 31").

14. Device according to the preceding claim, **characterized in that** said second suspension parts (32) are arranged in overlap respective the corresponding pair of said intermediate primary parts (31', 31").

15. Device according to one of the claims 9 to 14, **characterized in that** the length of an intermediate suspension part as from the second level is substantially equal to the sum of the widths of the adjacent elongate supporting elements (3', 3"), that it (31) connects and/or respectively substantially equal or slightly smaller than the sum of the lengths of the connecting elements of lower level (N) that it (N+1) connects.

16. Device according to one of the preceding claims, **characterized in that** resilient means (5) are provided at each supporting flat (11, 12) to bring back the device from the loaded operating state (B) to an unloaded inactive state (A).

17. Device according to the preceding claim, **characterized in that** the resiiient means (5) are formed by springs.

18. Device according to any one of the claims 16 or 17, **characterized in that** one of the ends of at least one of said intermediate suspension parts (31; 32; 33) for each said hierarchical level has one of its ends arranged in resilient connection with the corresponding supporting flat (11, 12, 13; 101) and/or the frame (2).

19. Device according to any one of the preceding claims, **characterized in that** all said articulation means (23, 21; 22), which articulate said intermediate suspension parts mutually or to said elongate supporting elements (3), are formed by shafts which are all oriented according to the direction of the longitudinal axis of said elongate supporting element (3), so as to allow the elongate supporting elements (3) to be oriented by rotation around their longitudinal axis in case the latter are stressed by the body charge of a user.

20. Device according to any one of the preceding claims, **characterized in that** the linking means (23, 43) are removable, enabling a suitable loosening of said supporting flats (11, 12, 13; 101) respective their respective frames (2).

21. Device according to any one of the preceding claims, **characterized in that** the direct connection means are formed by a supple element.

22. Device according to the preceding claim, **characterized in that** said supple elements are formed by resilient straps (60).

23. Device according to claim 19, **characterized in that** said supple means are formed by one or several seals (70) going through the elongate supporting elements (3) substantially perpendicularly.

24. Device according to any one of the claims 1 to 3, 22 or 23, **characterized in that** said multiple suspension system is formed by a pair of mutually crossing seals (84, 85) cooperating with rollers (80, 81, 82), wherein each roller (80, 81, 82) forms a pulley thus being provided with a peripheral groove (83) for the passage of said seals (84, 85), and **in that** each elongate supporting element (3) is fastened to at least one double wheal (81) along which said seals cross each other and **in that** the other rollers (80, 82) are fastened two by two on a frame (86) in such a way that they are arranged alternatively respective the first rollers (81) according to a diamond-shaped configuration arrangement, such that said seals (84, 85) extend over the entire length of said body support flats (11, 12, 13; 101) at the same time zigzagging relative to each other.

25. Device according to the preceding claim, **characterized in that** said double rollers (81) can rotate individually relative to one another.

26. Device according to claim 24, **characterized in that** said double roller (81) rotates in a mutually integral manner on a common rotary shaft.

27. Device according to any one of the claims 23 to 26, **characterized in that** the set of elongate supporting elements (3) of each supporting flat (11, 12, 13; 101) is tensioned between two seals (84, 85) each of the one of the cables (84) acting as a pressure receiver in the event of load on said support flat (11, 12, 13; 101), and each other cable (85) acting as a traction element of each corresponding supporting flat (11, 12, 13; 101) against said frame (86).

28. Device according to any one of the claims 23 to 27, **characterized in that** each seal (84, 85) can be clamped by means of clamping members (88) to adjust the length of said seals.

29. Device according to any one of the preceding claims, **characterized in that** each said supporting flat (11, 12, 13; 101, 201) is one-piece, including said supporting elements (3) and said intermediate parts (31, 32, ...), as well as said linking means (23, 33, 24, 43).

30. Device according to the preceding claim, **characterized in that** said supporting flats are produced by injection moulding, wherein said supporting flats are made in synthetic material.

31. Device according to any one of the preceding claims, **characterized in that** the supporting elements (803) have a compact shape of the regular polygonal type, preferably hexagonal with honeycomb arrangement, with combined arrangement of said suspension elements of different levels.

32. Variable seat and/or relax, with frame, **characterized in that** it comprises a body comfort device according to one of the preceding claims comprising supporting flats.

33. Variable bed supporting beam with frame, **characterized in that** it comprises a body comfort device according to one of the claims 1 to 31, comprising supporting flats.
